# EUROPÄISCHE PATENTSCHRIFT

(11) **EP 0 681 079 B1**
(45) Veröffentlichungstag und Bekanntmachung des Hinweises auf die Patenterteilung: **02.12.1998**
(21) Anmeldenummer: 95106492.2
(22) Anmeldetag: 28.04.1995
(51) Int. Cl.: E05C 9/00, E05C 9/18

(54) **Fenster- oder Türrahmen mit darauf befestigtem Schliessblech und darin eingreifendem Schliessbolzen**
Window or doorframe carrying striker with engaging espagnolette bolt
Gâche montée sur dormant de fenêtre ou porte avec pêne intervenant

(30) Priorität: 28.04.1994 DE 9407033 U
(43) Veröffentlichungstag der Anmeldung: 08.11.1995
(73) Patentinhaber: Pax GmbH, D-55218 Ingelheim (DE)
(72) Erfinder: Struth, Fritz, Dr., D-55218 Ingelheim (DE)
(74) Vertreter: Eichler, Peter, Dipl.-Ing.

(56) Entgegenhaltungen:
- EP-A- 0 226 797
- EP-A- 0 572 988
- EP-A- 0 575 784
- DE-A- 2 238 862
- GB-A- 2 194 280
- NL-A- 7 700 959

## Beschreibung

Die Erfindung bezieht sich auf einen aus einem metallverstärkten Kunststoff-Hohlprofil bestehenden Fenster- oder Türrahmen nach Oberbegriff von Anspruch 1 sowie auf weitere Aspekte nach Oberbegriff von den Ansprüchen 14 und 17.

In spezieller Ausführungsform ist ein derartiger Fenster- oder Türrahmen bekannt, welcher eine aus zwei verschieden breiten Seitenfalzschenkeln und einem dazwischen liegenden Flachboden bestehende Falzluft-Profilseite aufweist, wobei das Schließblech aus einer auf dem Flachboden des festen Rahmens schraubzubefestigenden, in Rahmenlängsrichtung längeren Schließblechplatte sowie einem daraus abgewinkelten, den schmäleren Seitenfalzschenkel des Rahmens U-förmig übergreifenden Schließblechschenkel mit darin gelegener Schließblechmulde besteht, und der darin einzuführende Schließbolzen auf einer im zugehörigen Flügelrahmen verstellbar angeordneten Schubstange befestigt ist (Systeme Rotho, Siegenia, Winkhaus, Aubi u.a.).

Dabei soll ausdrücklich darauf hingewiesen werden, daß zwar derart spezielle Ausführungsformen bekannt sind, daß für die Verwirklichung der Erfindung jedoch lediglich von Fenster- oder Türrahmen nach Oberbegriff von Anspruch 1 ausgegangen werden soll.

Eine der speziellen Ausführungsformen ergibt sich aus EP-A-0 226 797. Das dort verwendete Kunststoff-Hohlprofil ist jedoch nicht metallverstärkt. Somit ist weder die Befestigung noch der Befestigungssitz des Schließblechs, der durch die Schließblechplatte vermittelt wird, gegen Gewalteinwirkung geschützt.

Die speziellen Ausführungsformen derartiger Kunststoff-Hohlprofilrahmen unterscheiden sich von anderen bekannten Schließblechbefestigungen schon rein äußerlich durch ihren aus der Befestigungsplatte abgewinkelten, den schmäleren Seitenfalzschenkel des Profilrahmens U-förmig übergreifenden Schließblechschenkel, der mit seiner einseitig an ihm vorhandenen Schließmulde ein mehr oder weniger tiefes Einfahren des zum Flügelrahmen-Treibstangengetriebe gehörenden Schließbolzens ermöglicht, ohne daß dazu im schmäleren Seitenfalzschenkel des Kunststoff-Festrahmens besondere Aussparungen vorgesehen werden müssen.

Derartige Fenster- oder Türrahmen bieten bei hinreichender Wandstärke des Schließblechs auch eine ziemliche Stabilität. Indessen läßt der Schraubbefestigungssitz auf dem Kunststoff-Profilrahmen noch zu wünschen übrig, zumal die Schließblechplatte vergleichsweise schmal gehalten und lediglich über ihre Befestigungsschrauben mit dem metallverstärkten Kunststoff-Rahmen verbunden ist. Daher sind diese Schließbleche beim entsprechenden Fenster-Aufbruchversuch auch noch verhältnismäßig leicht auszuhebeln.

Weiterhin sind aus der EP-A-0 575 784 U-förmige Schließbleche bekannt geworden, die mit Schließbolzen zusammenwirken, welche in die von der offenen Seite des U-gebildeten Schließmulden einfahren. Diese Schließbleche sind mit der Rückseite des Querschenkels des U auf den Rahmenprofilholm flach aufgesetzt und dort mit dem aus Holz bestehenden Rahmenprofilholm verschraubt. Diese aus Holz bestehenden Rahmenprofilholme weisen aber aus Festigkeitsgründen keine Seitenfalzschenkel auf. Ferner lassen sich am Rahmenprofilholm aus Holz auch keine haltbaren Profilnuten realisieren, weil Holz praktisch nur längs zur Faserrichtung belastbar ist.

Der Erfindung liegt daher die Aufgabe zugrunde, einen Kunststoff-Rahmen mit darauf zu befestigendem Schließblech zu schaffen, bei dem letzteres einen noch besseren Befestigungssitz auf der Falzluft-Profilseite des Rahmens erhält und insbesondere auch noch besser gegen Aushebeln geschützt ist.

Diese Aufgabe wird durch die Merkmale von Anspruch 1 gelöst. Weitere Lösungsbestandteile werden in den Ansprüchen 14 und 17 angegeben.

Aus der Erfindung ergibt sich der Vorteil, daß sich allein durch Eingreifen der Schließblechplatte in den zueinander parallelliegenden Profilnuten bereits eine ausreichende Sicherheit gegen Aushebeln des Schließblechs erzielen läßt.

Hierfür wird vorgeschlagen, daß die parallelen Seitenränder der Schließblechplatte mit einer Überdeckung von etwa mindestens 3mm in die Profilnuten eingreifen.

Ein weiterer Vorteil besteht darin, daß ungehindert der bereits ausreichenden Stabilität durch Eingriff der Längskanten des Schließblechs in die Profilnuten zusätzliches Befestigen des Schließblechs mittels Schraubverbindungen möglich ist.

Für die spezielle Ausführungsform der bekannten Kunststoff-Hohlprofilrahmen wird die Aufgabe dadurch gelöst, daß die Schließblechplatte den Flachboden des Rahmens in seiner gesamten Breite abdeckt und mit ihren beiden Längskanten sowohl am breiteren als auch schmäleren Seitenfalzschenkel des Rahmens innenseitig vorhandene Profilvorsprünge hintergreift.

Auch bei dieser Ausführungsform läßt sich zu dem herkömmlichen Schraubbefestigungssitz des Schließblechs auf dem Rahmen zusätzlich noch der formschlüssige Befestigungssitz der Schließblechplatte an ihren Längskanten mit den entsprechenden, gegenseitig an den Seitenfalzschenkeln des Rahmens vorhandenen Profilvorsprüngen realisieren, was insgesamt zu einer wesentlichen Verbesserung des Befestigungssitzes des Schließblechs führt und letzteres auch gegen Aushebelversuche wesentlich besser schützt.

Grundsätzlich jedoch könnte das Schließblech mit seiner Schließblechplatte einfach in Längsrichtung des Profilrahmens über dessen Flachboden eingeschoben werden, bis es an der richtigen Stelle des Rahmens schraubbefestigt wird.

Für die Verwirklichung der Erfindung sind oberhalb des Flachbodens zueinander parallele Profilnuten vorzusehen. Vorteilhaft sitzen diese Profilnuten bei Fenster- oder Türrahmen mit Seitenfalzschenkeln an den Innenwänden der Seitenfalzschenkel.

Hieraus ergibt sich der Vorteil einer breiten Auflage für die Schließblechplatte. Insbesondere ist die Schließblechplatte mit einer ihrer Längskanten im Bereich der Rahmenaußenseite gelagert und bietet auf diese Weise an der Ansetzstelle eines Hebelwerkzeugs zum Aufhebeln des geschlossenen Fensters entsprechenden Widerstand.

Versieht man die Schließblechplatte mit einer über die gesamte Plattenfläche einheitlichen Plattendicke, so lassen sich beide Profilnuten mit gleichen Nutenbreiten versehen.

Insbesondere kommt einer Weiterbildung Augenmerk zu, bei welcher die Schließblechplatte ein ebenes Gebilde ist, wobei die Profilnuten unmittelbar oberhalb des Flachbodens in die Seitenfalzstege eingebracht sind. Bei dieser Weiterbildung schließen die Nutenwände, welche dem Flachboden zugewandt sind, bündig mit dem Flachboden ab.

Entsprechendes gilt für die Ausführungsform ohne Seitenfalzstege.

Besonderer Vorteil liegt darin, daß die Schließblechplatte zusätzlich gegenüber dem Rahmenholm verschraubt werden kann.

Hierdurch entsteht ein doppelt wirkender Aufhebelwiderstand. Die Kombination aus Schraubverbindung, insbesondere Schraubverbindung in die Metallverstärkung des Hohlprofils hinein, zusammen mit einer an gegenüberliegenden Längsseiten in Profilnuten einliegenden Schließblechplatte bietet größtmöglichen Aufhebelschutz.

Für die Befestigungsmontage des Schließblechs ist es aber noch wesentlich günstiger, wenn das Schließblech mit der von seinem Schließschenkel abgewandten Längskante seiner Schließblechplatte in die zwischen dem Flachboden und dem am breiteren Seitenfalzschenkel des Rahmens sitzenden, inneren Profilvorsprung vorhandene, sogenannte äußere Profilnut quer einschiebbar und mit seiner anderen Platten-Längskante zwischen den am schmäleren Seitenfalzschenkel sitzenden, inneren Profilvorsprung hinweg in die zwischen letzterem und dem Flachboden des Rahmens vorhandene, sogenannte innere Profilnut einzuklipsen ist. Hierdurch kann das Schließblech von vornherein an seiner richtigen Stelle am Kunststoff-Hohlprofilrahmen eingeklipst und, sofern erforderlich, danach verschraubt werden. Das Einklipsen des Schließblechs hat dabei noch den Vorteil, daß es durch sein durch das Einklipsen bewirkte leichte Einklemmen am Rahmen jedenfalls von Hand nicht mehr gehalten zu werden braucht und daher leichter schraubbefestigt werden kann.

Von weiterem Vorteil ist es, wenn die äußere Profilnut eine größere Tiefe als die innere Profilnut besitzt und der Abstand der beiden Nutböden voneinander größer als die Breite der Schließblechplatte ist, so daß letztere nach dem Einklipsen durch Querverschieben noch etwas tiefer in die innere Profilnut eingeschoben werden kann. Dadurch kann 5 hergestellt werden, daß das Schließblech an den beiden Längskanten seiner Befestigungsplatte hinreichend weit von den an den Seitenfalzschenkeln innenseitig vorhandenen Profilvorsprüngen übergriffen und dadurch insbesondere auch an seiner dem kürzeren Seitenfalzschenkel des Rahmens zugewandten Klipskante noch hinreichend formschlüssig übergriffen wird.

Sofern das metallverstärkte Kunststoff-Hohlprofil, wie allgemein üblich, jedoch ohne Einschränkung der Erfindung hierauf, doppelwandig ausgebildete Seitenfalzschenkel besitzt, ist die äußere Profilnut in die den inneren Profilvorsprung bildende Innenwand des breiteren Seitenfalzschenkels eingeformt, während die innere Profilnut von dem an der Innenwand des schmäleren Seitenfalzschenkels angeformten, oben abgeschrägten inneren Profilvorsprung überdacht ist.

Das Schließblech besitzt in seinem U-förmig abgewinkelten Schließblechschenkel vorteilhaft zwei symmetrisch zueinander liegende, jeweils nach außen offene Schließmulden. Dadurch kann das Schließblech wahlweise für Rechts- oder Linksanschlag am Rahmen verwendet werden, in dem es dazu lediglich um 180° gewendet zu werden braucht. Es besteht vorteilhaft aus einem T-förmig profilierten Stahlblechzuschnitt, bei dem der Quersteg des T-Profils die Schließblechplatte und der mittlere Längssteg des T-Profils den mit den beiden Schließmulden versehenen Schließblechschenkel bildet, dessen zur Schließblechplatte führender Verbindungssteg aus dem Schließblechplatten-Zuschnitt seitenmittig ausgestanzt und um 90° dazu abgewinkelt ist.

Nach einem weiteren Merkmal der Erfindung kann an der in einer Führungsnut des Flügelrahmens längsverstellbar geführten Schubstange im Bereich ihres Schließbolzens gleichfalls eine Führungsplatte befestigt sein, die den die Führungsnut enthaltenden Flachboden des Flügelrahmens in seiner gesamten Breite abdeckt und mit ihren beiden Längskanten in sowohl am breiteren als am schmäleren Seitenfalzschenkel des Flügelrahmens innenseitig vorhandene Hinterschneidungen greift. Dabei kann die Führungsplatte auf der Schubstange flach aufliegen und durch den eine in ihr enthaltene Bohrung durchdringenden Schließbolzen befestigt bzw. auf Mitnahme verbunden sein. Vorzugsweise besitzt die im Flügelrahmen vorhandene Führungsnut wie auch die in ihr verstellbar gelagerte Schubstange ein Doppel-T-Profil, während der Schließbolzen mit einer Innengewindebohrung versehen ist, in die eine die Schubstange durchdringende Befestigungsschraube eingreift. Hierdurch werden die Schubstange und der auf ihr sitzende Schließbolzen zusätzlich am Flügelrahmen abgestützt und dadurch gegen Herausreißen bei einem etwaigen Einbruchversuch wirksam gesichert.

In der Zeichnung ist ein vorteilhaftes Ausführungsbeispiel einer Rahmen-Schließblech-Verbindung sowie einer Schubstangenführung nach der Erfindung dargestellt, wobei die
- Fig.1,2,3 und 4: jeweils die gleichen Horizontalschnitte durch einen Festrahmen mit darauf zu befestigendem Schließblech in dessen verschiedenen Montagestufen wiedergeben, während die
- Fig.5 und 6: das Schließblech in seiner Seitenansicht und Draufsicht zeigen und die
- Fig.7: einen Schnitt durch den Fest- und Flügelrahmen eines Fensters mit erfindungsgemäßer Schließblech-Befestigung und Schubstangen-Führung darstellt.

Der in den Fig.1 bis 4 im Schnitt dargestellte Fenster- oder Türrahmen 1 besteht aus einem durch den einliegenden Metallrahmen 2 verstärkten Kunststoff-Hohlprofil 3. Dieses besitzt auf seiner dem Falzluftbereich B zugewandten Falzluft-Profilseite zwei verschieden breite, jeweils doppelwandig ausgebildete Seitenfalzschenkel 4 bzw. 5 und einen dazwischen liegenden Flachboden 6. In die einen inneren Profilvorsprung 4' bildende Innenwand des breiteren Seitenfalzschenkels 4 ist in Verlängerung des Flachbodens 6 eine Profilnut 7 eingeformt, die nachstehend als äußere Profilnut bezeichnet wird. Ebenso ist eine von der Innenwand 5'' des schmäleren Seitenfalzschenkels 5 umgebene, sogenannte innere Profilnut 8 vorhanden, die von dem an der Innenwand 5'' des schmäleren Seitenfalzschenkels 5 sitzenden, oberseitig abgeschrägten, inneren Profilvorsprung 5' überdacht ist. Die äußere Profilnut 7 besitzt eine größere Tiefe als die innere Profilnut 8. Die größere Tiefe der äußeren Profilnut 7 bietet der Schließblechplatte eine größere Überdeckung an der Fensteraufbruchseite und damit einen besseren Halt gegen Aufhebeln.

Der Abstand "c" der beiden Böden der Profilnuten 7,8 ist größer oder allerhöchstens gleich der Breite "b" der Schließblechplatte 12, worauf noch näher eingegangen wird.

Das auf dem vorbeschriebenen Kunststoff-Hohlprofilrahmen 1 zu befestigende Schließblech 10 ist von der in den Fig.5 und Fig.6 dargestellten Beschaffenheit.

Es besitzt eine mit Schraubbefestigungslöchern 11 und 11' versehene in Längsrichtung des Profilrahmens längere Schließblechplatte 12 und einen daraus abgewinkelten Schließblechschenkel 13, der in der z.B. in Fig.4 dargestellten Befestigungsposition auf dem Rahmen 1 dessen schmäleren Seitenfalzschenkel 5 U-förmig übergreift. Der freie Schenkel des "U" liegt auf der Oberseite des Seitenfalzschenkels 5 bündig auf und wird mittels Befestigungsschraube 18 dagegen gehalten.

In diesem U-förmig abgewinkelten Schließblechschenkel 13 sind im Bezug auf die Mittellinie 14 des Schließblechs 10 zwei symmetrisch zueinander liegende, jeweils nach außen offene Schließmulden 15,15' für den am zugehörigen Flügelrahmen verstellbar angeordneten Schließbolzen 22 vorgesehen (s.Fig.7). Ein weiteres Schraubbefestigungsloch 11' ist im Schließschenkel 13 vorgesehen, und zwar auf der Mittellinie 14 leicht oberhalb der beiden Schließmulden 15,15'.

Die Fig.5 und 6 zeigen weiterhin, daß das Schließblech 10 aus einem T-förmig profilierten Stahlblechzuschnitt hergestellt ist, bei dem der Quersteg des T-Profils die Schließblechplatte 12 und der mittlere Längssteg des T-Profils den mit den beiden Schließmulden 15,15' versehenen Schließblechschenkel 13 bildet, dessen zur Schließblechplatte 12 führender Verbindungssteg 13' aus dem Schließblechplatten-Zuschnitt durch die in Fig.6 erkennbaren Stanzeinschnitte 16 seitenmittig herausgestanzt und um 900 zur Platte 12 abgewinkelt ist.

Die Schließblechplatte 12 besitzt eine Breite b, die größer ist als der zwischen den inneren Profilvorsprüngen 4',5' des Rahmens 1 vorhandene Abstand a (z.B. 3mmm), jedoch etwas kleiner ist als der zwischen den Böden der äußeren Profilnut 7 und der inneren Profilnut 8 vorhandene Abstand c ist. Dadurch ist sichergestellt, daß das Schließblech 10 in seiner endgültigen in Figur 4 dargestellten Befestigungslage auf dem Rahmen 1 mit den beiden Längskanten 12',12'' seiner Befestigungsplatte 12 die inneren Profilvorsprünge 4'und 5' am Profilrahmen hinreichend weit hintergreift, sc daß bereits insoweit ein guter Befestigungssitz zwischen Schließblechplatte 12 und der Falzluft-Profilseite des Rahmens 1 zustandekommt. Durch die in die Befestigungslöcher 11 und 11' des Schließblechs einzusetzenden Befestigungsschrauben 17,18 wird dann schließlich ein besonders guter, auch größten Beanspruchungen standhaltender Befestigungssitz des Schließblechs 10 auf dem Rahmen 1 erreicht.

Die Montage des Schließblechs 10 ist in den Fig.1 bis 4 dargestellt. Sie beginnt damit, daß das Schließblech 10 zunächst mit der seinem Schließblechschenkel 13 abgewandt liegenden Längskante 12'' seiner Blechplatte 12 in die äußere Profilnut 7 des Rahmens entsprechend Fig.2 in zu letzterem quer verlaufender Richtung eingeschoben und sodann mit der anderen Längskante 12' über den dabei ausfedernden Profil-Innenvorsprung 5' entsprechend Fig.3 eingeklipst wird. Sodann kann durch geringes Querverschieben des Schließblechs 10 dieses in seine in Fig.4 dargestellte endgültige Befestigungslage verschoben werden, in der die Schließblechplatte 12 mit ihren Längskanten 12',12'' beide inneren Profilvorsprünge 5'bzw. 4' in etwa gleicher Breite hintergreift. Da das Schließblech bzw. seine Schließblechplatte 12 durch die vorerwähnten Profilvorsprünge leicht klemmend gehalten wird, können sodann die Befestigungsschrauben 17,18 eingedreht werden, wie das in Fig.4 dargestellt ist. Das so endgültig am Festrahmen 1 sowohl schraub- als auch formschlußbefestigte Schließblech 10 ist von hoher Stabilität und Aufbruchsicherheit, insbesondere auch gegen Aushebein weithin gesichert.

Bei dem in Fig.7 dargestellten Ausführungsbeispiel ist der Festrahmen 1 mit dem an ihm befestigten Schließblech 10 von der vorbeschriebenen Ausbildung. Ähnlich wie das Schließblech 10 ist hier aber auch die zusätzliche Abstützung der im Flügelrahmen 20 längsverstellbar gelagerten Schubstange 21 mit dem darauf befestigten, in das Schließblech 10 eingreifenden Schließbolzen 22 ausgebildet. Hierzu ist an der in der doppel-T-förmig profilierten Führungsnut 23 des Flügelrahmens 20 geführten Schubstange 21 eine auf ihr flach aufliegende Führungsplatte 24 befestigt, die entsprechend der Schließblechplatte 12 den die Führungsnut 23 enthaltenden Flachboden 25 des Flügelrahmens 20 in seiner gesamten Breite abdeckt und die mit ihren beiden Längskanten 24', 24'' in sowohl am breiteren Seitenfalzschenkel 20' als auch kürzeren Seitenfalzschenkel 20'' des Flügelrahmens 20 innenseitig vorhandene Hinterschneidungen 20''' greift.

Sowohl die im Flügelrahmen 20 vorhandene Führungsnut 23 als auch die in ihr verstellbar gelagerte Schubstange 21 besitzen ein Doppel-T-Profil, wobei der Schließbolzen 22 mit einer Innengewindebohrung 22' versehen ist, in die eine die Schubstange 21 durchdringende Befestigungsschraube 26 eingreift. Die Führungsplatte 24 besitzt eine Bohrung 24''', über die sie auf dem Schließbolzen 22 unverschieblich befestigt ist. Auf diese Weise ist sie auf Mitnahme mit der Schubstange 21 verbunden. Es versteht sich, daß an der Schubstange 21 ggfs. auch mehrere, beispielsweise etwa 50 mm lange Führungsplatten 24 befestigt sein können, die beim Betätigen der Schubstange sich um deren entsprechenden Bewegungsschub ebenfalls in den Hinterschneidungen 20''' des Flügelrahmens 20 verschieben. Alternativ kann die Führungsplatte im Bereich des Schließbolzens ein Langloch aufweisen, in welchem der Schließbolzen hin- und herbeweglich ist.

Mit der vorbeschriebenen zusätzlichen Abstützung der Schubstange 21 über die Führungsplatte 24 im Flügelrahmen 20 wird auch an dieser Stelle des Flügelrahmens eine wirksame Absicherung gegen Herausreißen dieser Beschlagteile bei einem etwaigen Fensteraufbruchversuch erzielt, und zwar in Kombination mit der nach dieser Erfindung befestigten Schließblechplatte. Dieser Vorteil wird dadurch erreicht, daß die Führungsplatte unmittelbar im Längsbereich des Eingriffs zwischen Schließbolzen 22 und den Schließmulden 15 bzw. 15' liegt.

Im Rahmen der vorliegenden Anmeldung wird unter einem "Flachboden" ein im wesentlichen flacher Bereich des Profilholms verstanden, der eine hauptsächlich ebene Profilwand bildet, welche zwischen der Unterseite der Schließblechplatte und dem Verstärkungsprofil liegt. Wesentlich ist auch die Tatsache, daß die Befestigungsstelle des Schließblechs im Hohlbereich des Holms zusätzlich mit einer metallischen Verstärkungseinlage versehen ist.

In der speziellen Ausführungsform derartiger Profilholme mit Seitenfalzschenkeln wird der Flachboden beidseitig seiner Längsseiten von den Seitenfalzschenkeln flankiert.

### Bezugszeichenliste:

- 1: Fensterrahmen/Türrahmen
- 2: Metallrahmen
- 3: Kunststoff-Hohlprofil
- 4: Seitenfalzschenkel
- 4': Innenwand
- 5: Seitenfalzschenkel
- 5': innerer Profilvorsprung
- 5'': Innenwand
- 6: Flachboden
- 7: äußere Profilnut
- 8: innere Profilnut
- 10: Schließblech
- 11: Befestigungsloch
- 11': Befestigungsloch
- 12: Schließblechplatte
- 12': Längskante
- 12'': Längskante
- 13: Schließblechschenkel
- 13': Verbindungssteg
- 14: Mittellinie
- 15: Schließmulde
- 15': Schließmulde
- 16: Stanzeinschnitt
- 17: Befestigungschrauben
- 18: Befstigungsschraube
- 20: Flügelrahmen
- 20': Seitenfalzschenkel
- 20'': Seitenfalzschenkel
- 20''': Hinterschneidungen
- 21: Schubstange
- 22: Schließbolzen
- 22': Innengewindebohrung
- 23: Führungsnut
- 24: Führungsplatte
- 24': Längskanten
- 24'': Längskanten
- 24''': Bohrung
- 25: Flachboden
- 26: Befestigungsschraube
- B: Falzluftbund
- a: Abstand
- b: Breite
- c: Abstand

## Patentansprüche

1. Aus einem metallverstärkten Kunststoff-Hohlprofil (3) bestehender Fenster- oder Türrahmen (1), der eine aus Seitenfalzschenkeln (4,5) und dazwischenliegendem Flachboden (6) bestehende Falzluftprofilseite aufweist, mit Schließblech (10), welches eine Schließmulde (15) für einen Schließbolzen (22) und eine auf dem Flachboden (6) des Rahmen (1) anzubringende Schließblechplatte (12) aufweist, **dadurch gekennzeichnet,** daß oberhalb des Flachbodens (6) und zwischen den Seitenfalzschenkeln (4,5) Profilnuten (7,8) angeordnet sind, welche von oberhalb der Profilnuten angeordneten und fest mit dem Rahmen (1) verbundenen innenseitigen Profilvorsprüngen (4',5') begrenzt werden, und daß
die Schließblechplatte (12) sich zwischen den Profilnuten (7,8) soweit erstreckt, daß sie mit ihren beiden äusseren Längskanten (12',12'') in die Profilnuten (7,8) eingreift.

2. Fenster- oder Türrahmen nach Anspruch 1, **dadurch gekennzeichnet**, daß die Profilnuten in den Seitenfalzschenkeln und daß die Profilvorsprünge (4',5') an den Innenseiten der Seitenfalzschenkel (4,5) des Rahmens (1) vorgesehen sind.

3. Fenster- oder Türrahmen nach Anspruch 1 oder 2, **dadurch gekennzeichnet**, daß die Nutbreiten beider Profilnuten (7,8) und daß die Dicke der Schließblechplatte (12) einander entsprechen.

4. Fenster- oder Türrahmen nach einem der Ansprüche 1 bis 3, **dadurch gekennzeichnet,** daß beide Profilnuten (7,8) in einer zum Flachboden (6) parallel verlaufenden Ebene liegen, und daß die Schließblechplatte (12) aus einer ebenen Platte besteht, die mit ihrer Unterseite auf dem Flachboden aufliegt.

5. Fenster- oder Türrahmen nach einem der Ansprüche 1 bis 4, **dadurch gekennzeichnet**, daß die Schließblechplatte (12) zusätzlich zum Eingriff in die Profilnuten (7,8) gegen den Flachboden verschraubt ist.

6. Fenster- oder Türrahmen nach Anspruch 5, **dadurch gekennzeichnet**, daß die Schließblechplatte (12) wenigstens zweimal verschraubt ist.

7. Fenster- oder Türrahmen nach einem der Ansprüche 1 bis 6, **dadurch gekennzeichnet**, daß die eine der Profilnuten (7) einen der Schließblechplatte (12) zugewandten erweiterten Einsteckschlitz zum schrägen Einführen der entsprechenden Längskante (12'') aufweist und daß die andere der Profilnuten (8) gegenüber dem Rahmen derart elastisch abgestützt ist, daß die Schließblechplatte (12) unter elastischer Wegbiegung des Profilvorsprungs (5') der anderen Profilnut (8) einklipsbar ist.

8. Fenster- oder Türrahmen nach Anspruch 7, **dadurch gekennzeichnet**, daß an der Schließblechplatte (12) ein U-förmiger Schließblechschenkel (13) mit darin gelegener Schließblechmulde (15) angeordnet ist und daß die Schließblechplatte (12) mit der von ihrem Schließblechschenkel (13) abgewandten Längskante (12'') in die zwischen dem Flachboden (6) und dem am breiteren Seitenfalzschenkel (4) des festen Rahmens (1) sitzenden inneren Profilvorsprung (4') vorhandene, sogenannte äußere Profilnut (7) quer einschiebbar und mit ihrer gegenüberligenden Längskante (12') über den am schmaleren Seitenfalzschenkel (5) sitzenden inneren Profilvorsprung (5') hinweg in die zwischen letzterem und dem Flachboden (6) des Rahmens (1) vorhandene, sogenannte innere Profilnut (8) einzuklipsen ist.

9. Fenster- oder Türrahmen nach Anspruch 8, **dadurch gekennzeichnet**, daß die äußere Profilnut (7) eine größere Tiefe als die innere Profilnut (8) besitzt und der Abstand (c) der beiden Nutböden voneinander größer als die Breite (b) der Schließblechplatte (12) ist, so daß letztere nach dem Einklipsen durch Querverschieben noch etwas tiefer in die innere Profilnut (8) einzuschieben ist.

10. Fenster- oder Türrahmen nach einem der Ansprüche 1 bis 9, **dadurch gekennzeichnet**, daß die Seitenfalzschenkel (4,5) doppelwandig ausgebildet sind, und daß die äußere Profilnut (7) in die den inneren Profilvorsprung (5') bildende Innenwand (4') des breiteren Seitenfalzschenkels (4) eingeformt ist und die innere Profilnut (8) von dem an der Innenwand des schmäleren Seitenfalzschenkels (5) angeformten, oben abgeschrägten inneren Profilvorsprung (5') überdacht ist.

11. Fenster- oder Türflügelrahmen (20) zusammen mit einem Fenster- oder Türrahmen (1) nach einem der Ansprüche 1 bis 10, wobei der Flügelrahmen mit dem Fenster- oder Türrahmen schwenkbar verbunden ist, **dadurch gekennzeichnet,** daß der Schließbolzen (22) an einer Schubstange (21) am Fenster- oder Türflügelrahmen (20) sitzt, welche in einer Führungsnut (23) des Flügelrahmens (20) geführt und längsverstellbar ist, und daß an der Schubstange (21) im Bereich des Schließbolzens (22) eine Führungsplatte (24) befestigt ist, welche den die Führungsnut (23) enthaltenden Flachboden (25) des Flügelrahmens (20) in seiner gesamten Breite abdeckt und mit ihren beiden Längskanten (24',24'') in Hinterschneidungen (20''') eingreift, die innenseitig sowohl am breiteren als auch am schmäleren Seitenfalzschenkel (20' bzw. 20'') des Flügelrahmens (20) vorhanden sind.

12. Fenster- oder Türflügelrahmen zusammen mit einem Fenster- oder Türrahmen nach Anspruch 11, **dadurch gekennzeichnet**, daß die Führungsplatte (24) auf der Schubstange (21) flach aufliegt und durch den Schließbolzen (22) gehalten ist, der eine in ihr enthaltene Bohrung (24') durchdringt.

13. Fenster- oder Türflügelrahmen zusammen mit einem Fenster- oder Türrahmen nach Anspruch 12, **dadurch gekennzeichnet,** daß die im Flügelrahmen (20) vorhandene Führungsnut (23) sowie die in ihr verstellbar gelagerte Schubstange (21) ein Doppel-T-Profil besitzen und der Schließbolzen (22) mit einer Innengewindebohrung versehen ist, in die eine die Schubstange (21) durchdringende Befestigungsschraube (26) eingreift.

14. Schließblech (10) für Fenster- oder Türrahmen (1) nach einem der Ansprüche 1 bis 10, **dadurch gekennzeichnet**, daß auf der Schließblechplatte (12) ein U-förmig abgewinkelter Schließblechschenkel (13) sitzt in welchem zwei symmetrisch zueinander liegende jeweils nach außen offene Schließmulden vorgesehen sind.

15. Schließblech nach Anspruch 14, **dadurch gekennzeichnet**, daß es aus einem T-förmig profilierten Stahlblechzuschnitt besteht, bei dem der Quersteg des T-Profils die Schließblechplatte (12) und der mittlere Längssteg des T-Profils den mit den beiden Schließmulden (15,15') versehenen Schließblechschenkel (13) bildet, dessen zur Schließblechplatte (12) führender Verbindungssteg (13') aus dem Schließblechplatten-Zuschnitt seitenmittig herausgestanzt und um 90° dazu abgewinkelt ist.

16. Schließblech nach Anspruch 15, **dadurch gekennzeichnet**, daß es drei Schraubbefestigungslöcher (11,11') aufweist, von denen zwei (11) beidseitig der Mittellinie (14) des Schließblechs (10) in dessen Platte (12) und die dritte Schraubbefestigungsöffnung (11') im Schließblechschenkel (13) mittig und leicht oberhalb zwischen den beiden Schließmulden (15,15') liegen.

17. Metallverstärktes Kunststoff-Hohlprofil (3) für einen Fenster- oder Türrahmen (1) der eine aus Seitenfalzschenkeln (4,5) und dazwischen liegendem Flachboden (6) bestehende Falzluftprofilseite aufweist, **dadurch gekennzeichnet**, daß der Flachboden sich von einem Seitenfalzschenkel (4) zum anderen Seitenfalzschenkel (5) erstreckt und daß
oberhalb des Flachbodens in jedem der Seitenfalzschenkel (4,5) eine Profilnut (7;8) vorgesehen ist die von oberhalb angeordneten und fest mit den Seitenfalzschenkeln (4,5) verbundenen innenseitigen Profilvorsprüngen (4',5') begrenzt werden.

18. Kunststoff-Hohlprofil nach Anspruch 17, **dadurch gekennzeichnet**, daß die Profilvorsprünge (4,5) an den Seitenfalzschenkeln (4,5) des Kunststoff-Hohlprofils (3) vorgesehen sind und von den Innenseiten der Seitenfalzschenkel (4,5) begrenzt werden.

## Claims

1. Window or door frame (1) consisting of a metal-reinforced synthetic materials hollow profile (3), which window or door frame comprises a joint clearance profile side which consists of rebate side limbs (4, 5) and extending between them a flat base (6), comprising a closure sheet plate (10), which comprises a closing recess (15) for a closure pin (22) and a closure sheet metal plate (12) which is to be attached to the flat base (6) of the frame (1), characterised in that profile grooves (7,8) are disposed above the flat base (6) and between the rebate side limbs (4,5), which profile grooves are defined by inner-side profile projections (4',5') which are disposed above the profile grooves and are fixedly connected to the frame (1), and that
the closure sheet metal plate (12) extends between the profile grooves (7,8) to the extent that it engages with its two outer longitudinal edges (12', 12") into the profile grooves (7,8).

2. Window or door frame according to claim 1, characterised in that the profile grooves are provided in the rebate side limbs and that the profile projections (4',5') are provided on the inner-sides of the rebate side limbs (4,5) of the frame (1).

3. Window or door frame according to claim 1 or 2, characterised in that the groove widths of the two profile grooves (7,8) and that the thickness of the closure sheet metal plate (12) correspond with each other.

4. Window or door frame according to any one of claims 1 to 3, characterised in that both profile grooves (7,8) lie in a plane which extends in parallel with the flat base (6) and that the closure sheet metal plate (12) consists of a flat plate which lies with its lower side on the flat base.

5. Window or door frame according to any one of claims 1 to 4, characterised in that the closure sheet metal plate (12) is additionally screwed to the flat base for the purpose of engaging into the profile grooves (7,8).

6. Window or door frame according to claim 5, characterised in that the closure sheet metal plate (12) is screwed in at least twice.

7. Window or door frame according to any one of claims 1 to 6, characterised in that one of the profile grooves (7) comprises an insertion slit which widens towards the closure sheet metal plate (12) for the purpose of inserting at an incline the corresponding longitudinal edge (12") and that the other profile groove (8) is supported in such an elastic manner with respect to the frame, that the closure sheet metal plate (12) can be clipped in by elastically deflecting the profile projection (5') of the other profile groove (8).

8. Window or door frame according to claim 7, characterised in that disposed on the closure sheet metal plate (12) is a U-shaped closure sheet plate limb (13) comprising a closure sheet plate recess (15) lying therein and that the closure sheet metal plate (12) comprising the longitudinal edge (12") remote from its closure sheet plate limb (13) can be inserted transversely into the so-called outer profile groove (7) provided between the flat base (6) and inner profile projection (4') which sits on the wider rebate side limb (4) of the fixed frame (1) and which closure sheet metal plate is to be clipped in with its opposite longitudinal edge (12') over the inner profile projection (5') sitting on the narrower rebate side limb (5) into the so-called inner profile groove (8) provided between the inner profile projection (5') and the flat base (6) of the frame (1).

9. Window or door frame according to claim 8, characterised in that the outer profile groove (7) comprises a greater depth than the inner profile groove (8) and the distance ( c ) of the two groove bases from each other is greater than the width (b) of the closure sheet metal plate (12), so that after being clipped in the said closure sheet metal plate is to be inserted even further into the inner profile groove (8) by being displaced in a transverse manner.

10. Window or door frames according to any one of claims 1 to 9, characterised in that the rebate side limbs (4,5) are designed with double walls and that the outer profile groove (7) is formed in the inner wall (4'), forming the inner profile projection (5'), of the wider rebate side limb (4) and the inner profile groove (8) is covered by the inner profile projection (5') which is chamfered at the top and formed as one on the inner wall of the narrower rebate side limb (5).

11. Window or door wing frame (20) together with a window or door frame (1) according to any one of claims 1 to 10, wherein the wing frame is pivotably connected to the window or door frame, characterised in that the closure pin (22) sits on a push rod (21) on the window or door wing frame (20) which is guided and is longitudinally adjustable in a guide groove (23) of the wing frame (20) and that on the push rod (21) in the region of the closure pin (22) is attached a guide plate (24) which covers in its entire width the flat base (25), containing the guide groove (23), of the wing frame (20) and with its two longitudinal edges (24' 24") engages into the undercuts (20"') which are provided on the inner side both on the wider and also on the narrower rebate side limb (20' and 20") of the wing frame (20).

12. Window or door wing frame together with a window or door frame according to claim 11, characterised in that the guide plate (24) lies flat against the push rod (21) and is held by the closure pin (22) which penetrates a bore (24') provided therein.

13. Window or door wing frame together with a window or door frame according to claim 12, characterised in that the guide groove (23) provided in the wing frame (20) and the push rod (21) adjustably mounted therein comprise a double-T profile and the closure pin (22) is provided with an inner thread bore into which engages an attachment screw (26) which penetrates the push rod (21).

14. Closure sheet plate (10) for a window or door frame (1) according to any one of claims 1 to 10, characterised in that a U-shaped closure sheet plate limb (13) sits on the closure sheet metal plate (12), in which closure sheet limb are provided two symmetrically lying in each case outwards open closure recesses.

15. Closure sheet plate according to claim 14, characterised in that it consists of a steel sheet piece which is profiled in a T-shaped manner, wherein the transverse piece of the T-profile forms the closure sheet metal plate (12) and the middle longitudinal cross-piece of the T-profile forms the closure sheet limb (13) which is provided with the two closure recesses (15,15') and whose connecting cross-piece (13') leading to the closure sheet metal plate (12) is stamped out at the middle of the side of the closure sheet plate piece and angled at 90° thereto.

16. Closure sheet plate according to claim 15, characterised in that it comprises three screw attachment holes (11,11') of which two (11) lie on both sides of the middle line (14) of the closure sheet plate (10) in the plate thereof (12) and the third screw attachment hole (11') lies in the closure sheet plate limb (13) in the middle and slightly above between the two closure recesses (15,15').

17. Metal-reinforced synthetic materials hollow profile (3) for a window or door frame (1) which comprises a joint clearance profile side which consists of rebate side limbs (4,5) and extending between them a flat base (6),
characterised in that the flat base extends from one rebate side limb (4) to the other rebate side limb (5) and that
a profiled groove (7,8) is provided above the flat base in each of the rebate side limbs (4,5) which are defined by inner side profiled projections (4',5') which are placed from above and are fixedly connected to the rebate side limbs (4, 5).

18. Synthetic materials hollow profile according to claim 17, characterised in that the profiled projections (4,5) are provided on the rebate side limbs (4,5) of the synthetic materials hollow profile (3) and are defined by the inner side of the rebate side limbs (4,5).

## Revendications

1. Châssis de fenêtre ou de porte (1), composé d'un profilé creux en matière plastique (3) à renforcement métallique, qui comporte un côté de profilé formant jeu de joint formé de branches de feuillure latérales (4, 5) et d'un fond plat (6) situé entre les deux, avec une tôle de fermeture (10) qui comporte un creux de fermeture (15), pour un axe de fermeture (22), et une plaque de tôle de fermeture (12) à fixer sur le fond plat (6) du châssis (1), **caractérisé** en ce qu'il est prévu, au-dessus du fond plat (6) et entre les branches de feuillure latérales (4, 5), des rainures de profilé (7, 8) qui sont limitées par des saillies de profilé intérieures (4', 5') disposées au-dessus des rainures de profilé et solidaires du châssis (1), et en ce que la plaque de tôle de fermeture (12) s'étend entre les rainures de profilé (7, 8) de manière à pénétrer avec ses deux bords longitudinaux extérieurs (12', 12") dans les rainures de profilé (7, 8).

2. Châssis de fenêtre ou de porte selon la revendication 1, **caractérisé** en ce que les rainures de profilé sont prévues dans les branches de feuillure latérales et en ce que les saillies de profilé (4', 5') sont prévues sur les côtés intérieurs des branches de feuillure latérales (4, 5) du châssis (1).

3. Châssis de fenêtre ou de porte selon la revendication 1 ou 2, **caractérisé** en ce que la largeur des deux rainures de profilé (7, 8) et l'épaisseur de la plaque de tôle de fermeture (12) concordent.

4. Châssis de fenêtre ou de porte selon l'une des revendications 1 à 3, **caractérisé** en ce que les deux rainures de profilé (7, 8) sont situées dans un plan parallèle au fond plat (6), et en ce que la plaque de tôle de fermeture (12) se compose d'une plaque plane qui est posée avec son côté inférieur sur le fond plat.

5. Châssis de fenêtre ou de porte selon l'une des revendications 1 à 4, **caractérisé** en ce que la plaque de tôle de fermeture (12), en plus de sa pénétration dans les rainures de profilé (7, 8), est vissée contre le fond plat.

6. Châssis de fenêtre ou de porte selon la revendication 5, **caractérisé** en ce que la plaque de tôle de fermeture (12) est vissée au moins deux fois.

7. Châssis de fenêtre ou de porte selon l'une des revendications 1 à 6, **caractérisé** en ce qu'une rainure de profilé (7) comporte une fente d'emboîtement élargie tournée vers la plaque de tôle de fermeture (12), pour l'introduction en biais du bord longitudinal correspondant (12"), et en ce que l'autre rainure de profilé (8) est supportée élastiquement par rapport au châssis de telle sorte que la plaque de tôle de fermeture (12) puisse être encliquetée moyennant un éloignement élastique de la saillie (5') de l'autre rainure de profilé (8).

8. Châssis de fenêtre ou de porte selon la revendication 7, **caractérisé** en ce qu'il est prévu sur la plaque de tôle de fermeture (12) une branche de tôle de fermeture en U (13) dans laquelle est disposé un creux de tôle de fermeture (15), et en ce que la plaque de tôle de fermeture (12) est apte à être glissée transversalement, avec son bord longitudinal (12") opposé à sa branche (13), dans la rainure de profilé (7) dite extérieure qui est définie entre le fond plat (6) et la saillie de profilé intérieure (4') logée sur la branche de feuillure latérale (4) la plus large du châssis fixe (1), tandis qu'elle peut être encliquetée avec son bord longitudinal opposé (12'), en surmontant la saillie de profilé intérieure (5') logée sur la branche de feuillure latérale la plus étroite (5), dans la rainure de profilé (8) dite intérieure qui est définie entre ladite saillie (5') et le fond plat (6) du châssis (1).

9. Châssis de fenêtre ou de porte selon la revendication 8, **caractérisé** en ce que la rainure de profilé extérieure (7) est plus profonde que la rainure de profilé intérieure (8), et la distance (c) entre les deux fonds de rainures est supérieure à la largeur (b) de la plaque de tôle de fermeture (12), de sorte que celle-ci, une fois encliquetée, doit être glissée encore un peu plus profond dans la rainure de profilé intérieure (8) grâce à un déplacement transversal.

10. Châssis de fenêtre ou de porte selon l'une des revendications 1 à 9, **caractérisé** en ce que les branches de feuillure latérales (4, 5) ont une double paroi, et en ce que la rainure de profilé extérieure (7) est formée dans la paroi intérieure (4') de la branche de feuillure latérale la plus large (4) qui définit la saillie de profilé intérieure (5'), tandis que la rainure de profilé intérieure (8) est couverte par la saillie de profilé intérieure (5'), biseautée en haut, qui est rapportée sur la paroi intérieure de la branche de feuillure latérale la plus étroite (5).

11. Châssis de battant de fenêtre ou de porte (20) associé à un châssis de fenêtre ou de porte (1) selon l'une des revendications 1 à 10, le châssis de battant étant relié de manière pivotante au châssis de fenêtre ou de porte, **caractérisé** en ce que l'axe de fermeture (22) se trouve sur une tige de poussée (21), sur le châssis de battant de fenêtre ou de porte (20), qui est guidée et réglable en longueur dans une rainure de guidage (23) du châssis de battant (20), et en ce qu'il est prévu, fixée à la tige de poussée (21) dans la zone de l'axe de fermeture (22), une plaque de guidage (24) qui couvre le fond plat (25), contenant la rainure de guidage (23), du châssis de battant (20), sur toute la largeur dudit fond plat (25), et qui pénètre avec ses deux bords longitudinaux (24', 24") dans des contre-dépouilles (20"') qui sont prévues sur le côté intérieur des branches de feuillure latérales large et étroite (20', 20") du châssis de battant (20).

12. Châssis de battant de fenêtre ou de porte associé à un châssis de fenêtre ou de porte selon la revendication 11, **caractérisé** en ce que la plaque de guidage (24) est posée à plat sur la tige de poussée (21) et est retenue par l'axe de fermeture (22) qui traverse un perçage (24') contenu dans ladite plaque de guidage (24).

13. Châssis de battant de fenêtre ou de porte associé à un châssis de fenêtre ou de porte selon la revendication 12, **caractérisé** en ce que la rainure de guidage (23) prévue dans le châssis de battant (20) et la tige de poussée (21) montée mobile dans ladite rainure ont un profil en double T, et l'axe de fermeture (22) est pourvu d'un perçage fileté dans lequel pénètre une vis de fixation (26) qui traverse la tige de poussée (21).

14. Tôle de fermeture (10) pour châssis de fenêtre ou de porte (1) selon l'une des revendications 1 à 10, **caractérisée** en ce qu'il est prévu, logée sur la plaque de tôle de fermeture (12), une branche de tôle de fermeture coudée en U (13) dans laquelle sont prévus deux creux de fermeture symétriques l'un par rapport à l'autre et ouverts vers l'extérieur.

15. Tôle de fermeture selon la revendication 14, **caractérisée** en ce qu'elle se compose d'un flan de tôle métallique profilé en T, la barre transversale du profilé en T formant la plaque de tôle de fermeture (12) tandis que la barre longitudinale centrale du profilé en T forme la branche de tôle de fermeture (13) qui est pourvue des deux creux de fermeture (15, 15') et dont la branche de liaison (13') menant à la plaque de tôle de fermeture (12) est découpée dans le flan de plaque de tôle de fermeture, sur le côté par rapport au milieu, et est coudée à 90° par rapport à celle-ci.

16. Tôle de fermeture selon la revendication 15, **caractérisée** en ce qu'elle comporte trois trous de fixation de vis (11, 11'), deux (11) des trous se trouvant des deux côtés de la ligne médiane (14) de la tôle de fermeture (10), dans la plaque (12) de celle-ci, tandis que la troisième ouverture de fixation de vis (11') se trouve dans la branche de tôle de fermeture (13), à mi-distance entre les deux creux de fermeture (15, 15') et légèrement au-dessus de ceux-ci.

17. Profilé creux en matière plastique (3) à renforcement métallique pour un châssis de fenêtre ou de porte (1) comportant un côté de profilé formant jeu de joint formé de branches de feuillure latérales (4, 5) et d'un fond plat (6) situé entre les deux, caractérisé en ce que le fond plat s'étend d'une branche de feuillure latérale (4) à l'autre (5), et en ce qu'il est prévu, au-dessus du fond plat, dans les deux branches de feuillure latérales (4, 5), des rainures de profilé respectives (7 ; 8) qui sont limitées par des saillies de profilé intérieures (4', 5') disposées au-dessus et solidaires des branches de feuillure latérales (4, 5).

18. Profilé creux en matière plastique selon la revendication 17, **caractérisé** en ce que les saillies de profilé (4', 5') sont prévues sur les branches de feuillure latérales (4, 5) du profilé creux en matière plastique (3) et sont limitées par les côtés intérieurs des branches de feuillure latérales (4, 5).
